# EUROPÄISCHE PATENTSCHRIFT

(11) **EP 0 998 961 B1**
(45) Veröffentlichungstag und Bekanntmachung des Hinweises auf die Patenterteilung: **13.04.2005**
(21) Anmeldenummer: 99122194.6
(22) Anmeldetag: 06.11.1999
(51) Int. Cl.: A63B 23/04

(54) **Trainingsgerät mit einer Kurbel für Bewegungsbehinderte**
Training apparatus with a crank for physically handicapped persons
Appareil d'exercice avec manivelle pour handicapés physiques

(30) Priorität: 06.11.1998 DE 19851339
(43) Veröffentlichungstag der Anmeldung: 10.05.2000
(73) Patentinhaber: Reck, Anton, 88422 Betzenweiler (DE)
(72) Erfinder: Reck, Martin, 88422 Betzenweiler (DE)
(74) Vertreter: Patentanwälte Eisele, Otten, Roth & Dobler

(56) Entgegenhaltungen:
- EP-A- 0 865 804
- DE-A- 19 529 764
- DE-U- 29 608 620

## Beschreibung

Die Erfindung betrifft ein Trainingsgerät mit einer Kurbel für Bewegungsbehinderte nach dem Oberbegriff des Anspruchs 1.

### Stand der Technik

Trainingsgeräte der einleitende bezeichneten Art sind in unterschiedlichen Ausführungsformen bekanntgeworden. In der europäischen Offenlegungsschrift EP 865 804 wird ein Trainingsgerät für Bewegungsbehinderte offenbart, das insbesondere für Personen ausgelegt ist, die entweder über sehr geringe Restmuskelkräfte verfügen oder zumindest nur auf einem Teil einer Umdrehung Muskelkraft ausüben können. Auf einem gewöhnlichen Trainingsgerät würde für solche Patienten die Schwierigkeit bestehen, überhaupt eine Bewegung, womöglich sogar eine runde Bewegung zustande zu bringen.

Bei Kranken, die z. B. aufgrund eines Schlaganfalles an einseitigen Lähmungserscheinungen leiden, kann zwar das in der europäischen Offenlegungsschrift offenbarte Trainingsgerät ebenfalls eingesetzt werden, jedoch wird der Trainierende nicht gezielt dazu hingeführt, mit der beeinträchtigten Seite bewußter in den Bewegungsablauf einzugreifen, um letzten Endes die volle Bewegungsfähigkeit wieder zu erhalten.

### Aufgabe und Vorteile der Erfindung

Der Erfindung liegt die Aufgabe zugrunde, ein Trainingsgerät für Bewegungsbehinderte bereitzustellen, mit welchem es insbesondere Kranken mit einseitigen Lähmungserscheinungen ermöglicht wird, die betroffene Körperhälfte gezielter und bewußter zu bewegen.

Diese Aufgabe wird durch die Merkmale des Anspruchs 1 und 2 gelöst.

In den Unteransprüchen sind vorteilhafte und zweckmäßige Weiterbildungen des erfindungsgemäßen Trainingsgeräts angegeben.

Ausgangspunkt der Erfindung ist ein Trainingsgerät mit einer Kurbel für Bewegungsbehinderte, wobei an den Kurbelarmen Pedale oder dergleichen zur Verbindung mit Gliedmaßpaaren, wie Fußpaare und/oder Armpaare der trainierenden Person vorgesehen sind, sowie mit einer Einrichtung zur Regelung und/oder Steuerung der Kurbelbewegung. Ein wesentlicher Aspekt der Erfindung liegt nun darin, daß eine Elektronikeinheit vorgesehen ist, welche die Kurbelbewegung innerhalb einer Umdrehung in wenigstens zwei Abschnitte einteilt und daß in Bezug auf diese Abschnitte die Elektronikeinheit unterschiedliche Funktionen für die Kurbelbewegung vorgibt. D. h. für die Abschnitte sollen unterschiedliche Funktionen zum Tragen kommen. Auf diese Weise ist es möglich, den Trainingsablauf so zu gestalten, daß die trainierende Person innerhalb einer Umdrehung vom Trainingsgerät unterschiedliche Trainingsangebote erhält und somit insbesondere auf ein beeinträchtigtes, gelähmtes Gliedmaß neben z. B. einem gesunden Gliedmaß eingegangen werden kann. Unter unterschiedliche Funktionen wird auch ein gleicher Funktionstyp für die wenigstens zwei Abschnitte verstanden, der jedoch im jeweiligen Abschnitt verschiedene Funktionsparameter besitzt. Der Rahmen der Erfindung soll auch den Fall einschließen, dass in einem Abschnitt mehrere Funktionen, ggf. in Abhängigkeit von Kurbelparametern, zur Anwendung kommen können.

Bei einer zweiten erfindungsgemäßen Lösung liegt der Kerngedanke darin, daß ebenfalls eine Elektronikeinheit vorgesehen ist, welche die Kurbelbewegung innerhalb einer Umdrehung in wenigstens zwei Abschnitte einteilt, daß jedoch bei dieser Lösung die Elektronikeinheit zur abschnittsbezogenen Messung von wenigstens einem Kurbelparameter, mit dem eine Aussage über das Tretverhalten ermöglicht ist und zur Anzeige des Kurbelparameters und/oder eines darauf basierenden Parameters in Bezug auf den zugehörigen Abschnitt ausgestaltet ist. Auf diese Weise erhält der Patient ein "Feedback" über z. B. seine Tretleistung in diesem Abschnitt und kann sich dann bewußt machen, daß er sich in diesem Abschnitt stärker bewegen sollte.

In einer besonders vorteilhaften Ausgestaltung der Erfindung ist die Elektronikeinheit zur Zuordnung von wenigstens einem der mindestens zwei Abschnitte zu einem Bewegungsablaufbereich der Gliedmaßen, z.B. Beinpaare eines Patienten ausgestaltet. Ein Abschnitt ist beispielsweise dem Bereich zugeordnet, in dem die "gesunde" Seite zur Kurbeldrehung durch Drücken (oder Ziehen) beiträgt, wogegen der andere Abschnitt den Bereich widerspiegelt, in dem die "kranke" Seite die Kurbel durch Drücken (oder Ziehen) bewegt.

In einer besonders bevorzugten Ausgestaltung der Erfindung nimmt die Elektronikeinheit die Einteilung der Abschnitte in Abhängigkeit von Kurbelparametern vor. Als Kurbelparameter kann beispielsweise die Winkelstellung der Kurbel herangezogen werden. Die Einteilung der Abschnitte kann jedoch auch aus dem Drehmomentenverlauf generiert werden, da sich in diesem Verlauf im Allgemeinen die Periodizität der Kurbeldrehung widerspiegelt. Ebenso ist es denkbar, die Einteilung der Abschnitte in Abhängigkeit von der Winkelgeschwindigkeit der Kurbeldrehung vorzunehmen. Denn eine "Unrundheit" der Kurbeldrehung schlägt sich im zeitlichen Verlauf der Winkelgeschwindigkeit nieder.

In einer ebenfalls vorteilhaften Ausführung der Erfindung nimmt die Elektronikeinheit die Einteilung der Abschnitte in Abhängigkeit von Sensorsignalen vor, die die Körperposition zumindest teilweise wiederspiegeln. Z. B. wird die Stellung eines Knies oder Hüftgelenks erfasst.

Außerdem ist es besonders vorteilhaft, wenn die Regelung und/oder Steuerung der Kurbelbewegung für wenigstens einen Abschnitt nach den Gesetzen des isokinetischen Trainierens erfolgt. D.h. daß die Drehzahl konstant geregelt wird. Insbesondere für den Fall, daß der Patient sein Tretverhalten visuell verfolgt, kann die isokinetische Trainingsfunktion in den wenigstens zwei Abschnitten die gleiche sein, wobei lediglich für den Patienten sichtbar die Abschnitte dem Momentenverlauf zugeordnet werden, so daß der Patient entsprechend reagieren kann.

Besonders bevorzugt ist es überdies, wenn die Regelung und/oder Steuerung der Kurbel für wenigstens einen Abschnitt nach den Regeln einer konstanten Bremsmomenten-Regelung erfolgt. D. h. das Bremsmoment ist auf einen konstanten vorbestimmten Wert einstellbar.

Um ein noch größeres Spektrum an Trainingsmöglichkeiten zu erhalten, ist es ebenso vorteilhaft, wenn die Einrichtung zur Regelung und/oder Steuerung zum Antreiben und zum Bremsen der Kurbel ausgelegt ist. Dies ist insbesondere von Bedeutung, wenn wie in den nachfolgend beschreibenden zwei Ausführungsformen eine Verstärkung von Restmuskelkräften bei der Tretbewegung stattfindet.

Die erste Ausführungsform zeichnet sich dadurch aus, daß die Einrichtung zur Regelung und/oder Steuerung der Drehzahl in wenigstens einem Abschnitt zur Regelung und/oder Steuerung der Drehzahl für eine Drehzahländerung Δn der Kurbel als Funktion eines Drehmoments M_{K} an der Kurbel gemäß Δn = f(M_{K}) ausgelegt ist. Dabei ergibt sich eine neue Drehzahl an der Kurbel nₙₑᵤ aus der alten Drehzahl nₐₗₜ nach dem Zusammenhang nₙₑᵤ = nₐₗₜ + Δn, wobei die Funktion Δn = f(M_{K}) für bestimmte vorher festgelegte Wertebereiche von M_{K} unterschiedlich ist. Durch diese Maßnahmen lassen sich insbesondere unterschiedliche Beträge an der Drehzahländerung bei der Beschleunigung und bei der Verlangsamung der Kurbel erzielen, so daß durch die Wahl der Funktion Δn = f(M_{K}) in einem bestimmten Bereich des Drehmoments M_{K,} z.B. bereits ein minimales vom Patienten aufgebrachtes Drehmoment ausreicht, um eine starke Drehzahlerhöhung herbeizuführen. Eine weitere Möglichkeit der Ausgestaltung der Einrichtung zur Regelung und/oder Steuerung im wenigstens einen Abschnitt kann vorzugsweise darin bestehen, daß die Einrichtung zur Regelung und/oder Steuerung der Kurbelbewegung für eine Drehzahländerung Δn derart ausgelegt ist, daß bei vorangegangener Energiezufuhr E_{K} durch ein vom Trainierenden aufgebrachtes Drehmoment M_{K} an der Kurbel, die zu einer Drehzahlerhöhung geführt hat, eine Drehzahlerhöhung verbleibt, wenn dem im Trainingsgerät vorhandenen oder nachgebildeten mechanischen System unmittelbar nach der Energiezufuhr eine Energiemenge entzogen wird, die größenmäßig einem Wert entspricht, der sich aus der Energiezufuhr E_{K} abzüglich des Energieverlustes aufgrund eines Bremsmomentes M_{B} und/oder von Reibungsmomenten M_{R} ergibt. Diese Ausführungsform und die vorangegangene sind in der europäischen Offenlegungsschrift EP 86 558 04 detailliert beschrieben. Auf deren Inhalt wird hiermit insbesondere im Hinblick auf weitere Ausgestaltungen dieser Ausführungsformen ausdrücklich Bezug genommen wird.

Außerdem ist es vorteilhaft, wenn die Einrichtung zur Regelung und/oder Steuerung der Kurbelbewegung für wenigstens zwei Abschnitte derselben Gesetzmäßigkeit unterliegt, z.B. einer konstanten Bremsmomenten-Regelung oder einer Regelung zur Verstärkung von Restmuskelkräften nach den oben stehenden Ausführungsformen, jedoch die Parameter für diese Regelfunktionen in den wenigstens beiden Abschnitten unterschiedlich sind. Dadurch läßt sich z.B. für einen Abschnitt eine konstante Bremsmomenten-Regelung mit einem großen Bremsmoment und im darauffolgenden Abschnitt ebenfalls eine konstante Bremsmomenten-Regelung, jedoch mit einem kleinen Bremsmoment durchführen, wodurch eine Anpassung an unterschiedlich stark tretende Beinseiten eines Patienten leicht möglich wird.

Weiterhin vorteilhaft ist es, wenn die Einrichtung zur Regelung und/oder Steuerung der Kurbelbewegung für den Fall, daß das Differenzmoment des Kurbelmoments M_{K} und des Bremsmoments M_{B} zusammen mit etwaigen Reibmomenten M_{R} einen vorbestimmten Wert unterschreitet zu einem aktiven Antrieb der Kurbel ausgelegt ist. Durch diese Maßnahme kann, sofern der Patient nicht mehr in der Lage ist, z.B. mit seiner kranken Seite den vorbestimmten Momentenwert aufzubringen, zumindest über einen Abschnitt vom aktiven Training in ein passives Training übergegangen werden, so daß insgesamt doch noch ein runder Bewegungsablauf zustande kommt.

Um z.B. eine Anpassung an zwei unterschiedlich stark gelähmte Beine eines Patienten zu vorzunehmen, kann es in diesem Zusammenhang vorteilhaft sein, daß in Abhängigkeit davon, in welchem Abschnitt der wenigstens zwei Abschnitte das Differenzmoment M_{K} - M_{B} einen bestimmten Wert unterschreitet die Einrichtung zur Regelung und/oder Steuerung für eine unterschiedliche Antriebsfunktion der Kurbel konzipiert ist.

## Patentansprüche

1. Trainingsgerät mit einer Kurbel für Bewegungsbehinderte, wobei an den Kurbelarmen Pedale oder dergleichen zur Verbindung mit Beinpaaren und/oder Armpaaren der trainierenden Person vorgesehen sind und mit einer Einrichtung zur Regelung und/oder Steuerung der Kurbelbewegung, **dadurch gekennzeichnet, daß** eine Elektronikeinheit vorgesehen ist, welche die Kurbelbewegung innerhalb einer Umdrehung in wenigstens zwei Abschnitte einteilt und daß die Elektronikeinheit in Bezug auf diese Abschnitte unterschiedliche Funktionen für die Kurbelbewegung vorgibt.

2. Trainingsgerät mit einer Kurbel für Bewegungsbehinderte, wobei an den Kurbelarmen Pedale oder dergleichen zur Verbindung mit Füßen oder Armen der trainierenden Person vorgesehen sind und mit einer Einrichtung zur Regelung und/oder Steuerung der Kurbelbewegung, **dadurch gekennzeichnet, daß** eine Elektronikeinheit vorgesehen ist, welche die Kurbelbewegung innerhalb einer Umdrehung in wenigstens zwei Abschnitte einteilt, und daß die Elektronikeinheit zur abschnittsbezogenen Messung von wenigstens einem Kurbelparameter, mit dem eine Aussage über das Tretverhalten möglich ist und zur Anzeige des Kurbelparameters und/oder eines darauf basierenden Parameters in Bezug auf den zugehörigen Abschnitt ausgestaltet ist.

3. Trainingsgerät nach Anspruch 1, **dadurch gekennzeichnet, daß** die Elektronikeinheit zur abschnittsbezogenen Messung von wenigstens einem Kurbelparameter, mit dem eine Aussage über das Tretverhalten möglich ist und zur Anzeige des Kurbelparameters und/oder eines darauf basierenden Parameters in Bezug auf den zugehörigen Abschnitt ausgestaltet ist.

4. Trainingsgerät nach Anspruch 1, 2 oder 3, **dadurch gekennzeichnet, daß** die Elektronikeinheit zur Zuordnung von wenigstens einem der mindestens zwei Abschnitte zu einem Bewegungsablaufbereich der Gliedmaßen einer trainierenden Person ausgelegt ist.

5. Trainingsgerät nach einem der vorhergehenden Ansprüche, **dadurch gekennzeichnet, daß** die Elektronikeinheit die Einteilung der Abschnitte in Abhängigkeit von Kurbelparametern vornimmt.

6. Trainingsgerät nach einem der vorhergehenden Ansprüche, **dadurch gekennzeichnet, daß** die Elektronikeinheit die Einteilung der Abschnitte in Abhängigkeit von Sensorsignalen vornimmt, die die Körperposition einer trainierenden Person zumindest teilweise wiederspiegeln.

7. Trainingsgerät nach einer der vorhergehenden Ansprüche, **dadurch gekennzeichnet, daß** die Einrichtung zur Regelung und/oder Steuerung der Kurbelbewegung für wenigstens einen Abschnitt nach den Gesetzen des isokinetischen Trainings ausgearbeitet ist.

8. Trainingsgerät nach einem der vorhergehenden Ansprüche, **dadurch gekennzeichnet, daß** die Regelung und/oder Steuerung der Kurbelbewegung für wenigstens einen Abschnitt nach den Gesetzen der konstanten Bremsmomenten-Regelung erfolgt.

9. Trainingsgerät nach einem der vorhergehenden Ansprüche, **dadurch gekennzeichnet, daß** die Einrichtung zur Regelung und/oder Steuerung zum Antreiben und zum Bremsen der Kurbel ausgelegt ist.

10. Trainingsgerät nach einem der vorhergehenden Ansprüche, **dadurch gekennzeichnet, daß** die Einrichtung zur Regelung und/oder Steuerung der Kurbelbewegung für wenigstens einen Abschnitt für eine Drehzahländerung Δn als Funktion eines Drehmoments M_{K} an der Kurbel gemäß Δn = f(M_{K}) ausgelegt ist, wobei sich eine neue Drehzahl nₙₑᵤ aus der alten Drehzahl nₐₗₜ nach dem Zusammenhang nₙₑᵤ = nₐₗₜ + Δn ergibt und wobei die Funktion Δn = f(M_{K}) für bestimmte vorher festgelegte Wertebereiche von M_{K} unterschiedlich ist.

11. Trainingsgerät nach einem der vorhergehenden Ansprüche, **dadurch gekennzeichnet, daß** die Einrichtung zur Regelung und/oder Steuerung der Kurbelbewegung für wenigstens einen Abschnitt für eine Drehzahländerung Δn derart ausgelegt ist, daß bei vorangegangener Energiezufuhr E_{K} durch einen vom trainierenden aufgebrachtes Drehmoment M_{K} an der Kurbel, die zu einer Drehzahlerhöhung geführt hat, eine Drehzahlerhöhung verbleibt, wenn dem im Trainingsgerät vorhandenen oder elektronisch nachgebildeten mechanischen System unmittelbar nach der Energiezufuhr eine Energiemenge entzogen wird, die einem Wert entspricht, der sich aus der Energiezufuhr E_{K} abzüglich des Energieverlusts aufgrund eines Bremsmoments M_{B} und/oder von Reibmomenten M_{R} ergibt.

12. Trainingsgerät nach einem der vorhergehenden Ansprüche, **dadurch gekennzeichnet, daß** die Regelung und/oder Steuerung für wenigstens zwei Abschnitte nach den Gesetzen der konstanten Bremsmomenten-Regelung erfolgt, wobei die Parameter der Regelfunktion für die wenigstens beiden Abschnitte unterschiedlich sind.

13. Trainingsgerät nach einem der vorhergehenden Ansprüche, **dadurch gekennzeichnet, daß** die Regelung und/oder Steuerung der Kurbelbewegung für wenigstens zwei Abschnitte entsprechend Anspruch 10 oder 11 erfolgt, wobei jedoch die Parameter für die Regelfunktionen für die wenigstens beiden Abschnitte unterschiedlich sind.

14. Trainingsgerät nach einem der vorhergehenden Ansprüche, **dadurch gekennzeichnet, daß** die Einrichtung zur Regelung und/oder Steuerung der Kurbelbewegung für den Fall, daß das Differenzmoment des Kurbelmoments M_{K} und des Bremsmoments M_{B} einen vorbestimmten Wert unterschreitet zum Antrieb der Kurbel ausgelegt ist.

15. Trainingsgerät nach Anspruch 14, **dadurch gekennzeichnet, daß** in Abhängigkeit davon, in welchem Abschnitt der wenigstens zwei Abschnitte das Differenzmoment M_{K} - M_{B} einen vorbestimmten Wert unterschreitet die Einrichtung zur Regelung und/oder Steuerung der Kurbelbewegung für eine unterschiedliche Antriebsfunktion der Kurbel konzipiert ist.

## Claims

1. Training apparatus with a crank for physically handicapped persons, pedals or the like for connection to pairs of legs and/or pairs of arms of the person training being provided on the crank arms and comprising a device for regulating and/or controlling the crank movement, **characterised in that** an electronic unit is provided which divides the crank movement within one rotation into at least two portions, and **in that** the electronic unit stipulates different functions for the crank movement with reference to these portions.

2. Training apparatus with a crank for physically handicapped persons, pedals or the like for connection to the feet or arms of the person training being provided on the crank arms and comprising a device for regulating and/or controlling the crank movement, **characterised in that** an electronic unit is provided which divides the crank movement within one rotation into at least two portions, and **in that** the electronic unit is configured for portion-based measurement of at least one crank parameter with which a statement on the pedalling behaviour is possible and for displaying the crank parameter and/or a parameter based thereon with respect to the associated portion.

3. Training apparatus according to claim 1, **characterised in that** the electronic unit is configured for portion-based measurement of at least one crank parameter with which a statement on the pedalling behaviour is possible and for displaying the crank parameter and/or a parameter based thereon with respect to the associated portion.

4. Training apparatus according to claim 1, 2 or 3, **characterised in that** the electronic unit is configured for the allocation of at least one of the at least two portions to a movement sequence range of the limb dimensions of a person training.

5. Training apparatus according to any of the preceding claims, **characterised in that** the electronic unit undertakes the division of the portions as a function of crank parameters.

6. Training apparatus according to any of the preceding claims, **characterised in that** the electronic unit undertakes the division of the portions as a function of sensor signals which at least partially reflect the body position of a person training.

7. Training apparatus according to any of the preceding claims, **characterised in that** the device for regulating and/or controlling the crank movement for at least one portion is configured according to the laws of iso-kinetic training.

8. Training apparatus according to any of the preceding claims, **characterised in that** the crank movement for at least one portion is regulated and/or controlled according to the laws of constant braking moment regulation.

9. Training apparatus according to any of the preceding claims, **characterised in that** the device for regulation and/or control is configured for driving and braking the crank.

10. Training apparatus according to any of the preceding claims, **characterised in that** the device for regulating and/or controlling the crank movement for at least one portion is configured for a change in speed Δn as a function of a torque M_{K} at the crank according to Δn = f(M_{K}), a new speed n_{new} resulting from the old speed n_{old} according to the relationship n_{new} = n_{old} + Δn, and the function Δn = f (M_{K}) being different for certain previously fixed value ranges of M_{K}.

11. Training apparatus according to any of the preceding claims, **characterised in that** the device for regulating and/or controlling the crank movement for at least one portion is configured for a change in speed Δn such that with a preceding supply of energy E_{K} by a torque M_{K} at the crank applied by the person training, which supply of energy has led to an increase in speed, an increase in speed remains when a quantity of energy is removed, directly after the supply of energy, from the mechanical system located in the training apparatus or electronically reproduced, which quantity corresponds to a value resulting from the supply of energy E_{K} minus the loss in energy owing to a braking moment M_{B} and/or frictional moments M_{R}.

12. Training apparatus according to any of the preceding claims, **characterised in that** the regulation and/or control for at least two portions takes place according to the laws of constant braking moment regulation, the parameters of the regulating function being different for the at least two portions.

13. Training apparatus according to any of the preceding claims, **characterised in that** the regulation and/or control of the crank movement for at least two portions takes place according to claim 10 or 11, the parameters for the control function being different, however, for the at least two portions.

14. Training apparatus according to any of the preceding claims, **characterised in that** the device for regulating and/or controlling the crank movement is configured to drive the crank in the event that the differential moment of the crank moment M_{K} and of the braking moment M_{B} exceeds a predetermined value.

15. Training apparatus according to claim 14, **characterised in that** the device for regulating and/or controlling the crank movement is configured for a different drive function of the crank as a function of the portion of the at least two portions in which the differential moment M_{K} - M_{B} falls below a predetermined value.

## Revendications

1. Appareil d'entraînement comportant une manivelle pour handicapés moteur, des pédales ou analogues étant prévues sur les bras de la manivelle pour la liaison avec les deux jambes et/ou les deux bras de la personne à entraîner, et comportant un dispositif pour la régulation et/ou la commande du mouvement de manivelle,
**caractérisé en ce qu'**une unité électronique est prévue, laquelle divise le mouvement de manivelle à l'intérieur d'une rotation en au moins deux phases, et **en ce que** l'unité électronique, en rapport avec ces phases, alloue des fonctions différentes pour le mouvement de manivelle.

2. Appareil d'entraînement comportant une manivelle pour handicapés moteur, des pédales ou analogues étant prévues pour la liaison avec les pieds ou les bras de la personne à entraîner, et comportant un dispositif pour la régulation et/ou la commande du mouvement de manivelle, selon la revendication 1,
**caractérisé en ce qu'**une unité électronique est prévue, laquelle divise le mouvement de manivelle à l'intérieur d'une rotation en au moins deux phases, et **en ce que** l'unité électronique est conçue pour la mesure rapportée à une phase d'au moins un paramètre de manivelle, grâce auquel une information sur le comportement de pédalage est possible, et pour l'indication du paramètre de manivelle et/ou d'un paramètre basé sur celui-ci en rapport avec la phase concernée.

3. Appareil d'entraînement selon la revendication 1,
**caractérisé en ce que** l'unité électronique est conçue pour la mesure rapportée à une phase d'au moins un paramètre de manivelle, grâce auquel une information sur le comportement de pédalage est possible, et pour l'indication du paramètre de manivelle et/ou d'un paramètre basé sur celui-ci en rapport avec la phase concernée.

4. Appareil d'entraînement selon la revendication 1, 2 ou 3,
**caractérisé en ce que** l'unité électronique est conçue pour l'association d'au moins l'une des au moins deux phases à une plage de déroulement de mouvement des membres d'une personne à entraîner.

5. Appareil d'entraînement selon l'une des revendications précédentes,
**caractérisé en ce que** l'unité électronique procède à la division des phases en fonction de paramètres de manivelle.

6. Appareil d'entraînement selon l'une des revendications précédentes,
**caractérisé en ce que** l'unité électronique procède à la division des phases en fonction de signaux de capteurs, lesquels reflètent au moins en partie la position du corps d'une personne à entraîner.

7. Appareil d'entraînement selon l'une des revendications précédentes,
**caractérisé en ce que** le dispositif pour la régulation et/ou la commande du mouvement de manivelle d'au moins une phase est calculé suivant les lois de l'entraînement isocinétique.

8. Appareil d'entraînement selon l'une des revendications précédentes,
**caractérisé en ce que** la régulation et/ou la commande du mouvement de manivelle d'au moins une phase a lieu suivant les lois de la régulation constante du couple de freinage.

9. Appareil d'entraînement selon l'une des revendications précédentes,
**caractérisé en ce que** le dispositif pour la régulation et/ou la commande est conçu pour entraîner et freiner la manivelle.

10. Appareil d'entraînement selon l'une des revendications précédentes,
**caractérisé en ce que** le dispositif pour la régulation et/ou la commande du mouvement de manivelle d'au moins une phase est conçu pour une variation de vitesse de rotation Δn en tant que fonction d'un couple de rotation M_{K} sur la manivelle selon Δn = f (M_{K}), une nouvelle vitesse de rotation nₙₒᵤᵥₑₐᵤ résultant de l'ancienne vitesse de rotation n_{ancienne} suivant le rapport nₙₒᵤᵥₑₐᵤ = n_{ancienne} + Δn et la fonction Δn = f (M_{K}) étant différente pour certaines plages de valeurs de M_{K} fixées au préalable.

11. Appareil d'entraînement selon l'une des revendications précédentes,
**caractérisé en ce que** le dispositif pour la régulation et/ou la commande du mouvement de manivelle d'au moins une phase est conçu pour une variation de vitesse de rotation Δn telle qu'en cas d'apport d'énergie E_{K} préalable par un couple de rotation M_{K} appliqué à la manivelle par la personne qui s'entraîne, lequel a provoqué une augmentation de vitesse de rotation, il persiste une augmentation de vitesse de rotation si, immédiatement après l'apport d'énergie, une quantité d'énergie, laquelle correspond à une valeur qui résulte de l'apport d'énergie E_{K} moins la perte d'énergie due à un couple de freinage M_{B} et/ou à des couples de friction M_{R}, est retirée du système mécanique présent dans l'appareil d'entraînement ou formé électroniquement ultérieurement.

12. Appareil d'entraînement selon l'une des revendications précédentes,
**caractérisé en ce que** la régulation et/ou la commande d'au moins deux phases a lieu suivant les lois de la régulation constante du couple de freinage, les paramètres de la fonction de régulation étant différents pour les au moins deux phases.

13. Appareil d'entraînement selon l'une des revendications précédentes,
**caractérisé en ce que** la régulation et/ou la commande du mouvement de manivelle d'au moins deux phases a lieu conformément à la revendication 10 ou 11, les paramètres des fonctions de régulation étant toutefois différents pour les au moins deux phases.

14. Appareil d'entraînement selon l'une des revendications précédentes,
**caractérisé en ce que** le dispositif pour la régulation et/ou la commande du mouvement de manivelle est conçu pour entraîner la manivelle dans le cas où le couple différentiel du couple de manivelle M_{K} et du couple de freinage M_{B} est inférieur à une valeur prédéterminée.

15. Appareil d'entraînement selon la revendication 14,
**caractérisé en ce que** le dispositif pour la régulation et/ou la commande du mouvement de manivelle est conçu pour une fonction d'entraînement différente de la manivelle suivant dans quelle phase des au moins deux phases le couple différentiel M_{K} - M_{B} est inférieur à une valeur prédéterminée.
